# EUROPÄISCHE PATENTANMELDUNG

(11) **EP 0 152 853 A2**
(43) Veröffentlichungstag der Anmeldung: **28.08.1985**
(21) Anmeldenummer: 85101156.9
(22) Anmeldetag: 05.02.1985
(51) Int. Cl.: G07F 17/42, G07F 11/04

(54) **Vorrichtung zur Abgabe von blattförmigen Gegenständen**

(30) Priorität: 14.06.1984 CH 579/84
(71) Anmelder: Lichtenstein Handels AG, CH-8046 Zürich (CH)
(72) Erfinder: Hugentobler, Walter, CH-8487 Zell (CH)
(74) Vertreter: Blum, Rudolf Emil Ernst

(57) **Zusammenfassung**

© Die Vorrichtung enthält eine Stromquelle (5), eine Kassiereinrichtung (6), einen Lagerbehälter (7) für die Lottoscheine und eine Transporteinrichtung (8) für die Lottoscheine, die in einem Gehäuse (1) untergebracht sind.

Die Transporteinrichtung (8) enthält zwei rechteckförmige, elastische Gebilde (14), die einerseits mit einer Antriebsvorrichtung (12, 13) verbunden und andererseits mit dem obersten Lottoschein im Lagerbehälter (7) in Berührung bringbar sind, um den Lottoschein aus dem Lagerbehälter (7) herauszuwischen und durch einen Ausgabeschlitz (9) zu schieben.

Aufgrund des durch die elastischen Gebilde (14) erzeugten Wischvorganges werden Abdrücke, die durch das Kohlepapier verursacht werden könnten, vermieden.

## Beschreibung

Die vorliegende Erfindung betrifft eine Vorrichtung zur Abgabe von blattförmigen Gegenständen, insbesondere von Lottoscheinen, deren Zifferfelder bereits markiert sind, welche Vorrichtung ein Gehäuse, eine Stromquelle, eine Kassiereinrichtung, einen Lagerbehälter, in den blattförmige Gegenstände einlegbar sind, und eine Transporteinrichtung aufweist, die durch die Kassiereinrichtung in Betrieb setzbar ist, um die in den Lagerbehälter eingelegten blattförmigen Gegenstände durch einen Ausgabeschlitz zu schieben.

Ueblicherweise werden die Ziffernfelder auf Lottoscheinen durch ein von Hand eingetragenes Kreuz markiert. Dies bedeutet, dass zwischen. zwölf und zweiundsiebzig Kreuze pro Lottoschein einzutragen sind, was einen beträchtlichen Zeitaufwand bedeutet.

Ziel der vorliegenden Erfindung ist es, eine Vorrichtung der eingangs genannten Art zu schaffen, mit der Lottoscheine mit bereits markierten Zifferfeldern abgegeben werden können.

Dieses Ziel wird erfindungsgemäss mit den im Kennzeichen des Patentanspruches 1 genannten Merkmalen erreicht.

Die Vorteile der vorliegenden Erfindung sind im wesentlichen darin zu sehen, dass bei der Aufgabe von Lottoscheinen mit bereits markierten Zifferfeldern dem Wetteilnehmer eine rasche Wetteilnahme kurz vor Annahmeschluss ermöglicht und dass ausser der Eintragung der Angaben über den Wetteilnehmer keine weiteren Eintragungen nötig sind.

Bei einer bevorzugten Ausführungsform der Erfindung hat das Gebilde einen rechteckförmigen Umriss und ist in einem Randbereich an der Welle so befestigt, dass der gegenüberliegende Randbereich mit dem obersten blattförmigen Gegenstand in Berührung bringbar ist.

Ferner ist es von Vorteil, wenn das Gebilde aus Gummi besteht und wenn das Gebilde auf mindestens einer Oberfläche mit einem Muster aus Erhebungen und Vertiefungen versehen ist, um bei Berührung mit dem blattförmigen Gegenstand eine reibschlüssige Verbindung zu bewirken.

Ferner ist es zweckmässig, wenn der Lagerbehälter einen beweglichen Bodenteil aufweist, der mittels Federn am Lagerbehälter gehalten ist, um den Lagegleichstand zwischen dem Stapel aus blattförmigen Gegenständen im Lagerbehälter und dem Ausgabeschlitz aufrecht zu erhalten.

Im folgenden wird die Erfindung anhand der beiliegenden Zeichnungen näher erläutert.

Es zeigen:
Fig. 1 eine teilweise aufgeschnitten dargestellte perspektivische Ansicht eines Ausführungsbeispiels der erfindungsgemässen Vorrichtung,
Fig. 2 einen Schnitt entlang der Linie II-II in Fig. l, und
Fig. 3 ein Schaltschema der in Fig. 1 dargestellten Vorrichtung.

Wie Fig. 1 zeigt, enthält die Vorrichtung ein Gehäuse 1 und einen Deckel 2, der mittels Scharniere 3 miteinander verbunden sind. Ferner ist eine Schliessvorrichtung 4 vorgesehen, um die Vorrichtung verschliessen zu können. Das Gehäuse l ist pultförmig ausgebildet, wobei die Oberseite des Deckels 2 als Schreibfläche benutzt werden kann.

Im Gehäuse 1 sind eine Stromquelle, die von zwei Batterien 5 gebildet wird, eine Kassiereinrichtung 6 mit Münzeinwurf- und Münzrückgabeschlitz und mit einem Schalter 21 (Fig. 3), ein Lagerbehälter 7, in den die Lottoscheine einlegbar sind, und eine Transporteinrichtung 8 angeordnet, um die Lottoscheine durch einen Ausgabeschlitz 9 zu schieben.

Der Lagerbehälter 7 ist U-förmig ausgebildet und hat zwei aufrechtstehende Wandteile 10 und einen Basisteil 11, der mittels nicht dargestellten Mitteln am Gehäuse 1 so befestigt ist, dass der Lagerbehälter 7 an der Rückwand des Gehäuses 1 anliegt, wobei die Rückwand des Gehäuses l als Wandteil des Lagerbehälters 7 dienen kann. Es ist aber auch möglich, den Lagerbehälter 7 so auszubilden, dass er eine derartige Rückwand aufweist.

In den beiden Wandteilen ist die Transporteinrichtung 8 gehalten, die einen Antriebsmotor 12 aufweist. Der Antriebsmotor 12 ist an der Aussenseite eines Wandteiles befestigt und mit einer Welle 13 (Fig. 2) starr gekoppelt.

Wie Fig. 2 zeigt, weist die Transporteinrichtung 8 ferner zwei plattenförmige, elastische Gebilde 14 auf, die an der Welle 13 befestigt sind. Die Gebilde 14 bestehen aus Gummi und haben an einer Seite eine mit Erhebungen und Vertiefungen versehene Flächenstruktur. Die Gebilde 14 haben einen rechteckförmigen Umriss und sind an einer Schmalseite z.B. durch Schrauben (nicht dargestellt) an der Welle 13 so befestigt, dass ein an die andere Schmalseite angrenzender Flächenabschnitt der Gebilde 14 mit dem obersten Lottoschein im Lagerbehälter 7 in Berührung bringbar ist, wobei die mit den Erhebungen und Vertiefungen versehene Fläche mit dem Lottoschein in Anlage kommt und dadurch eine reibschlüssige Verbindung entsteht.

Wie Fig. 2 zeigt, ist der Lagerbehälter 7 ferner mit einem beweglichen Bodenteil 15 versehen, auf dem die Lottoscheine liegen. Der Bodenteil 15 ist einseitig an Federn 16 aufgehängt, um den Lagegleichstand zwischen Lottoscheinstapel und dem Ausgabeschlitz 9 zu bewirken. Die Federn 16 sind einerseits in einem Lappen 17, der an den Längsseiten des Bodenteils 15 ausgebildet ist, und andererseits in den Wandteilen 10 des Lagerbehälters 7 eingehängt.

Um eine störungsfreie Abgabe der Lottoscheine zu gewährleisten, sind am Ausgabeschlitz 9 zwei Führungsorgane 18 vorgesehen, die in das Gehäuseinnere hineinragen. Dadurch wird ein sich nach innen erweiternder Spalt gebildet, um die durch die Transporteinrichtung 8 aus dem Lagerbehälter 7 herausgewischten Lottoscheine zum Ausgabeschlitz 9 zu leiten.

Um die Anzahl der ausgegebenen Lottoscheine zu registrieren, kann ein Zählwerk (nicht dargestellt) vorgesehen werden, das mit der Transporteinrichtung 8 gekoppelt ist. Ferner kann eine Abdeckung im Gehäuse 1 vorgesehen sein, so dass nur der Lagerbehälter 7 zum Einfüllen der Lottoscheine frei zugänglich-ist. Die Abdeckung kann in diesem Fall mit einer Schliessvorrichtung (nicht dargestellt) versehen sein.

Die Fig. 3 zeigt ein Schaltschema des Steuersystems für die Vorrichtung. Das System wird aus der Stromquelle gespeist, die aus zwei Batterien 5 besteht. Wie Fig. 3 zeigt, ist der positive Pol der Stromquelle 5 über einen elektrischen Draht 20 mit einerKlemme des Schalters 21 in der Kassiereinrichtung 6 verbunden. Dieser Schalter 21 ist mit einer Magnetspule 22 mechanisch gekoppelt, so dass der durch ein in die Kassiervorrichtung eingeworfenes Geldstück bestätigte Schalter 21 durch die Magnetspule 22 im geschalteten Zustand gehalten wird, bis die Magnetspule 22 entregt wird. Die andere Klemme des Schalters 21 wird durch einen-Draht 23 mit der gemeinsamen Klemme eines Umschalters 24 verbunden. Der in Fig. 1 nicht dargestellte Schalter 24 ist mit geeigneten Mitteln an einen Wandteil 10 des Lagerbehälters 7 befestigt. Der Umschalter 24 wird durch ein auf der Welle 13 (Fig. 2) befestigtes Organ 25 z.B. eine Kurvenscheibe betätigt. Der positive Pol der Stromquelle 5 ist über einen Draht 26 mit einer Klemme des Umschalters 24 verbunden. Die andere Klemme dieses Umschalters 24 ist durch einen Draht 27 mit einer Klemme der Magnetspule 22 verbunden. Ausserdem ist die gemeinsame Klemme des Umschalters 24 durch einen Draht 28 mit einer Klemme des Antriebsmotors 12 verbunden. Der negative Pol der Stromquelle 5 ist durch einen Draht 29 mit der anderen Klemme des Antriebsmotors 12 und durch einen Draht 30 mit der anderen Klemme der Magnetspule 22 verbunden.

Nachfolgend wird die Funktionsweise der Vorrichtung erläutert.

Beim Einwerfen eines Geldstückes in die Kassiereinrichtung 6 wird der Schalter 21 durch das herabfallende Geldstück betätigt und geschlossen. Somit fliesst der Strom aus der Stromquelle 5 einerseits durch den geschlossenen Schalter, den Draht 23 und den Draht 29 zum Antriebsmotor 21 und andererseits durch den in einer Ausgangsschaltstellung stehenden Umschalter 24 und den Draht 27 zur Magnetspule 22. Dadurch wird der Antriebsmotor 12 in Betrieb gesetzt und die Magnetspule 22 erregt, so dass der Schalter 21 im geschlossenen Zustand gehalten wird. Somit kann das den Schalter 21 betätigende Geldstück in einen Sammelbehälter fallen, ohne dass der Schalter 21 wieder geöffnet wird.

Der sich drehende Antriebsmotor 12 dreht die mit diesem starr verbundene Welle 13 und folglich auch das auf der Welle 13 montierte Organ 25. Durch diese Drehung wird der Umschalter 24 in die andere Schaltstellung umgelegt. Dadurch wird die Stromzufuhr zur Magnetspule 22 unterbrochen, die Magnetspule 22 entregt und folglich der Schalter 21 geöffnet. In diesem Fall wird der Antriebsmotor 12 durch den Draht 20, den Draht 26, den in die andere Schaltstellung umgelegten Umschalter 24 und den Draht 29 aus der Stromquelle 5 weiterhin mit Strom versorgt. Dadurch dreht der Antriebsmotor 12 solange weiter, bis das Organ 25 den Umschalter 24 freigibt, so dass dieser wieder in die Ausgangsschaltstellung zurückkehrt. Dadurch wird die Stromzufuhr zum Antriebsmotor 12 unterbrochen und der Antriebsmotor 12 steht still.

Beim vorstehend beschriebenen Ausführungsbeispiel enthält die Transporteinrichtung zwei Gebilde 14. Somit enthält die Kurvenscheibe 25 zwei Ausnehmungen, die diametral gegenüberliegend am Umfang der Kurvenscheibe ausgebildet sind und das Oeffnen des Umschalters 24 bewirken. Folglich wird während einer halben Umdrehung des Antriebsmotors 12 jeweils der oberste Lottoschein im Lagerbehälter 7 durch den Ausgabeschlitz 9 herausgehoben.

## Patentansprüche

1. Vorrichtung zur Abgabe von blattförmigen Gegenständen, insbesondere von Lottoscheinen, deren Zifferfelder bereits markiert sind, welche Vorrichtung ein Gehäuse (l), eine Stromquelle (5), eine Kassiereinrichtung (6), einen Lagerbehälter (7), in den die blattförmigen Gegenstände einlegbar sind, und eine Transporteinrichtung (8) aufweist, um die in den Lagerbehälter (8) eingelegten blattförmigen Gegenstände durch einen Ausgabeschlitz (9) zu schieben, dadurch gekennzeichnet, dass die Transporteinrichtung (8) eine durch den Motor (12) angetriebene Welle (13) und mindestens ein flächenförmiges elastisches Gebilde (14) aufweist, das an der Welle (13) so befestigt ist, dass mindestens ein Flächenbereich mit dem obersten blattförmigen Gegenstand im Lagerbehälter (7) in Berührung bringbar ist, um den blattförmigen Gegenstand aus dem Lagerbehälter (7) herauszuwischen.

2. Vorrichtung nach Anspruch 1, dadurch gekennzeichnet, dass die Transporteinrichtung (8) zwei flächenförmige, elastische Gebilde (14) aufweist.

3. Vorrichtung nach Anspruch 1 oder 2, dadurch gekennzeichnet, dass das Gebilde (14) einen rechteckförmigen Umriss hat und in einem Randbereich an der Welle (13) befestigt ist, so dass der gegenüberliegende Randbereich mit dem obersten Lottoschein in Berührung bringbar ist.

4. Vorrichtung nach Anspruch 3, dadurch gekennzeichnet, dass das Gebilde (14) aus Gummi besteht.

5. Vorrichtung nach Anspruch 3, dadurch gekennzeichnet, dass das Gebilde (14) auf mindestens einer Oberfläche mit dem Muster aus Erhebungen und Vertiefungen versehen ist, um bei Berührung mit dem blattförmiben Gegenstand eine reibschlüssige Verbindung zu bewirken.

6. Vorrichtung nach Anspruch 5, dadurch gekennzeichnet, dass das Gebilde auf beiden Oberflächen mit einem Muster aus Erhebungen und Vertiefungen versehen ist.

7. Vorrichtung nach Anspruch 1,-dadurch gekennzeichnet, dass der Lagerbehälter (7) einen beweglichen Bodenteil (15) aufweist, der mittels Federn (16) am Lagerbehälter (7) gehalten ist, um den Lagegleichstand zwischen dem Stapel aus blattförmigen Gegenständen im Lagerbehälter (7) und dem Ausgabeschlitz (9) aufrecht zu erhalten.

8. Vorrichtung nach Anspruch 1, dadurch gekennzeichnet, dass mindestens ein Führungsorgan (18) im Gehäuse (1) vorgesehen ist, um den aus dem Lagerbehälter (7) herausgewischten blattförmigen Gegenstände zum Ausgabeschlitz (9) zu leiten.

9. Vorrichtung nach Anspruch 1, dadurch gekenn zeichnet, dass die Stromquelle aus mindestens einer Batterie (5) besteht und dass ein Steuerschaltkreis mit Schaltern (21,24) so ausgestaltet ist, dass die Stromkreise nach jedem Ausgabevorgang offen sind, um die Entladung der Batterie (5) zu verhindern.

10. Vorrichtung nach Anspruch 1, dadurch gekennzeichnet, dass der Antriebsmotor (12) ein Getriebemotor ist.
